# EUROPÄISCHE PATENTANMELDUNG

(11) **EP 0 019 181 A2**
(43) Veröffentlichungstag der Anmeldung: **26.11.1980**
(21) Anmeldenummer: 80102429.0
(22) Anmeldetag: 05.05.1980
(51) Int. Cl.: E04B 1/94

(54) **Verfahren zur Herstellung feuerbeständiger Bauteile mit thermisch gesteuertem Abschottungseffekt**

(30) Priorität: 17.05.1979 DE 7914323 U
(71) Anmelder: Rheinhold & Mahla GmbH, D-6800 Mannheim (DE)
(72) Erfinder: Schröder, Hans-Joachim, Ing.-grad., D-6800 Mannheim 51 (DE); Mönig, Dieter, Ing.-grad., D-5068 Odenthal (DE); von Bonin, Wulf, Dr., D-5090 Leverkusen (DE); Müller, Johann, D-5000 Köln 80 (DE)
(74) Vertreter: Bünemann, Gerhard (DE)

(57) **Zusammenfassung**

Die vorliegende Erfindung betrifft ein Verfahren zur Herstellung feuerbeständiger Bauteile, wobei auf eine Magnesiumoxidchloridschaumplatte Brandschutzkitt an den Verzugs- bzw. Riß-gefährdeten Stellen aufgetragen wird. Der Brandschutzkitt kann Intumeszenzmittel und kugelige oder nahezu kugelige Füllstoffe enthalten.

## Beschreibung

Zum Feuerschutz von Türen, Klappen, Gehäusen oder Möbeln sind die verschiedensten Systeme bzw. Elementaufbauten bekannt. Bei diesen Systemen geht es darum, Unbrennbarkeit der Gegenstände mit einer möglichst langen Feuerwiderstandszeit bei möglichst befriedigenden mechanischen Eigenschaften der Gegenstände zu kombinieren.

Die bekannten und oft sehr aufwendig konstruierten Systeme versagen im Brandfall nicht wegen zu geringer Isolierung, sondern manchmal durch Verzug der Gesamtkonstruktion und durch Rissebildung bzw. Verwerfungen der Isolierschicht. Durch die im Brandfall entstandenen Fugen, Ritzen und Isolierschwachstellen können nun das Feuer bzw. die brennbaren Gase ungehindert passieren, d.h. die gewünschte Feuerwiderstandsdauer wird nicht erreicht. Eine solche Rissebildung bzw. Verzug läßt sich nur sehr ungenau quantitativ vorhersehen, da in solche Überlegungen z.B. die Fertigungstoleranzen und die Art der Feuerbelastung (flächig, punktuell) eingehen. Dieser Umstand macht z. B. bei Feuerschutztüren einen hohen technischen Aufwand erforderlich, um die garantierte Feuerwiderstandsdauer zu erbringen.

Aufgabe der vorliegenden Erfindung war es daher, ein Verfahren schaffen, mit dem ein feuerbeständiges Bauteil, was unbrennbar ist, eine hohe Feuerwiderstandsdauer besitzt und konstruktiv einsetzbar ist, hergestellt werden kann. Dieses Element soll selbständig thermisch gesteuert im Brandfall die auftretenden Schwachstellen ausgleichen und beheben.

Die Aufgabe wird dadurch gelöst, daß ein blähfähiger feuerbeständiger Brandschutzkitt mit einem Formteil aus Magnesiumoxichloridschaum unlösbar verbunden wird.

Gegenstand der vorliegenden Erfindung ist daher ein Verfahren zur Herstellung feuerbeständiger Bauteile, bei dem auf eine Magnesiumoxidchloridschaumplatte Brandschutzkitt an den Verzugs- bzw. Riß-gefährdeten Stellen aufgetragen wird.

Es wurde überraschenderweise gefunden, daß derartaufgebaute Bauteile auch bei Rissebildung bzw. Verzug der Gesamtkonstruktion ihre geplante Feuerwiderstandsdauer erbringen. Im Brandfall tritt an jeder eventuell auftretenden Riß- bzw. Isolierschwachstelle der Bauteile die Wärme durch und aktiviert den Brandschutzkitt,

der nun seinerseits die Schwachstelle durch Aufblähen ausfüllt und damit thermisch isoliert. Es ist hierbei unerheblich, ob dieser Brandschutzkitt die Isolierplatte ganz umhüllt, sich punktuell oder flächig zwischen zwei Isolierplatten befindet oder ob diese nur einseitig mit Brandschutzkitt beschichtet sind. Es muß jedoch sichergestellt sein, daß an Stellen der zu erwartenden größten Deformation bzw. Rißbildung genügend Kittmasse zur Verfügung steht. So werden bei feuerbeständigen bzw. feuerhemmenden Türen z.B. im Schloßbereich und im Bereich der Zuhaltevorrichtungen größere Kittmengen aufgetragen, um im Brandfall das gesamte Schließwerk abzudichten.

Die anorganische Magnesiumoxichloridschaumplatte erbringt nicht nur die gewünschte Feuerwiderstandsdauer, sondern besitzt auch die notwendige Festigkeit, um das Bauteil als Verbundelement bzw. Kern auch konstruktiv einsetzen zu können. Vorzugsweise enthält der Magnesiumoxichloridschaum feinteilige Glasfaser, die auf den Schaum sogar noch verfestigend wirkt und im Brandfall einer Rissebildung entgegen wirkt.

Der Magnesiumoxichloridschaum wird in bekannter Weise durch Vermischen von Magnesiumchlorid, Magnesiumoxid bzw. gebranntem Magnesit, Wasser, Netzmitteln und gegebenenfalls Zusatzmitteln hergestellt und dieses Gemisch durch Verschäumer, z. B. Wasserstoffperoxid und gegebenenfalls Katalysatoren verschäumt.

Als Brandschutzkitt werden bevorzugt schäumbare Formmassen auf der Basis von Intumeszensmitteln eingesetzt, die einen Gehalt an Füllstoffen aufweisen, wobei die Füllstoffe kugelig sind bzw. nahezu kugelige Gestalt besitzen und aus einem anorganischen Material bestehen. Unter Intumeszensmitteln werden solche Stoffe verstanden, die bei höheren Temperaturen Blasen bilden bzw. aufschäumen und einen vielzelligen isolierenden Schaum erzeugen.

Zur besseren Verankerung des Brandschutzkitts auf der Oberfläche der Magnesiumoxichloridschaumplatte kann diese mit Zapfen oder Noppen versehen sein, in die der Brandschutzkitt eingelegt oder eingepreßt wird. Die Brandschutzkittschichten oder Stellen können jedoch auch vorgegeben werden, gegebenenfalls in Verbindung mit einem weiteren Konstruktionselement in das der Magnesiumoxichloridschaum dann in flüssigem Zustand als Kern bzw. Schicht oder Platte eingespachtelt bzw. eingespritzt wird.

Nach dieser Erfindung ist es möglich, die Rahmenkonstruktion der vorstehend beschriebenen Bauteile, wie Türen, Klappen, Gehäuse, Wände usw. an deren brandkritischen Stellen so zu präparieren, daß im Brandfall bei Rissebildung oder Verzug der Brandschutzkitt austreten kann und die gesamte Konstruktion nach den Prinzipien des Brandschutzes hermetisch abgeschlossen wird.

Die vorliegende Erfindung soll durch die folgenden Beispiele noch näher erläutert werden:

### Beispiel 1

Um e.ine Magnesiumoxichloridschaumplatte (1) wird ein Profil aus Brandschutzkitt (2) gespritzt. Das so entstandene Brandschutzelement (l/2) wird in die tragende Blechhaut (3) eingebörtelt und kann zusätzlich noch flächig verklebt (6) werden. Die Blechhaut besitzt im Falzbereich überlappende Bohrungen (4) durch die der Brandschutzkitt im Brandfalle austreten kann und zum Rahmen (5) hin gegen Feuer und Rauch abdichtet.

### Beispiel 2

Die Magnesiumoxichloridschaumplatte (7) ist einseitig oder beidseitig mit dem Brandschutzkitt (8) beschichtet.

Der Brandschutzkitt (9) kann jedoch auch partiell in verschiedener Dicke aufgebracht werden.

### Beispiel 3

Zwischen die Magnesiumoxichloridschaumplatten (10) wird eine Bahn Brandschutzkitt (11) eingelegt, bzw. es wird der Brandschutzkitt (12) so in die Magnesiumoxichloridschaumplatte (10) eingebettet, daß er nur punktuell vorhanden ist und somit größere Druckfestigkeiten des gesamten Bauelementes erreicht werden.

## Patentansprüche

1) Verfahren zur Herstellung von feuerbeständigen.Bauteilen, dadurch gekennzeichnet, daß auf eine Magnesiumoxidchloridschaumplatte Brandschutzkitt an verzugs- bzw. rißgefährdeten Stellen aufgetragen wird.

2) Verfahren nach Anspruch 1, dadurch gekennzeichnet, daß der Brandschutzkitt Intumeszensmittel und kugelige oder nahezu kugelige Füllstoffe enthält.

3) Verfahren nach Anspruch 1 oder 2, dadurch gekennzeichnet, daß der Brandschutzkitt mindestens auf einer Fläche der Platte aufgetragen wird.

4) Verfahren nach einem oder mehreren der Ansprüche 1 bis 3, dadurch gekennzeichnet, daß der Brandschutzkitt mindestens auf einer Kante und/oder Ecke der Magnesiumoxidchloridschaumplatte aufgetragen.wird.

5) Verfahren nach einem oder mehreren der Ansprüche 1 bis 4, dadurch gekennzeichnet, daß der Brandschutzkitt flächig oder punktuell zwischen den Magnesiumoxidchloridschaumplatten aufgetragen wird.
